# EUROPÄISCHE PATENTSCHRIFT

(11) **EP 1 565 590 B1**
(45) Veröffentlichungstag und Bekanntmachung des Hinweises auf die Patenterteilung: **26.04.2006**
(21) Anmeldenummer: 03772340.0
(22) Anmeldetag: 15.11.2003
(51) Int. Cl.: C23C 2/00, C23C 2/36, C23C 2/40

(54) **VERFAHREN UND VORRICHTUNG ZUR SCHMELZTAUCHBESCHICHTUNG EINES METALLSTRANGES**
METHOD AND DEVICE FOR HOT-DIP COATING A METAL STRAND
PROCEDE ET DISPOSITIF DE REVETEMENT D'UNE BARRE METALLIQUE PAR IMMERSION A CHAUD

(30) Priorität: 30.11.2002 DE 10255994
(43) Veröffentlichungstag der Anmeldung: 24.08.2005
(73) Patentinhaber: SMS Demag Aktiengesellschaft, 40237 Düsseldorf (DE)
(72) Erfinder: BRISBERGER, Rolf, 47661 Issum (DE); TENCKHOFF, Bernhard, 47239 Duisburg (DE); BEHRENS, Holger, 40699 Erkrath (DE); FALKENHAHN, Bodo, 40545 Düsseldorf (DE); TRAKOWSKI, Walter, 47269 Duisburg (DE); ZIELENBACH, Michael, 57074 Siegen (DE); JÜRGENS, Robert, 42855 Remscheid (DE)
(74) Vertreter: Valentin, Ekkehard
(86) Internationale Anmeldenummer: PCT/EP2003/012792
(87) Internationale Veröffentlichungsnummer: WO 2004/050940

(56) Entgegenhaltungen:
- EP-A- 0 855 450
- WO-A-02/14572
- CA-A- 2 131 059
- PATENT ABSTRACTS OF JAPAN Bd. 2000, Nr. 05, 14. September 2000 (2000-09-14) & JP 2000 053295 A (NKK CORP), 22. Februar 2000 (2000-02-22)
- PATENT ABSTRACTS OF JAPAN Bd. 1998, Nr. 06, 30. April 1998 (1998-04-30) & JP 10 046310 A (NISSHIN STEEL CO LTD), 17. Februar 1998 (1998-02-17)
- PATENT ABSTRACTS OF JAPAN Bd. 0174, Nr. 06 (C-1090), 29. Juli 1993 (1993-07-29) & JP 5 078802 A (NKK CORP), 30. März 1993 (1993-03-30)
- PATENT ABSTRACTS OF JAPAN Bd. 1999, Nr. 02, 26. Februar 1999 (1999-02-26) & JP 10 298727 A (NKK CORP), 10. November 1998 (1998-11-10)
- PATENT ABSTRACTS OF JAPAN Bd. 0132, Nr. 93 (C-615), 6. Juli 1989 (1989-07-06) & JP 1 087754 A (KAWASAKI STEEL CORP), 31. März 1989 (1989-03-31)

## Beschreibung

Die Erfindung betrifft ein Verfahren zur Schmelztauchbeschichtung eines Metallstranges, insbesondere eines Stahlbandes, bei dem der Metallstrang vertikal durch einen das geschmolzene Beschichtungsmetall aufnehmenden Behälter und durch einen vorgeschalteten Führungskanal hindurchgeführt wird, wobei zum Zurückhalten des Beschichtungsmetalls im Behälter im Bereich des Führungskanals ein elektromagnetisches Feld mittels mindestens zwei beiderseits des Metallstranges angeordneter Induktoren erzeugt wird und wobei zum Stabilisieren des Metallstranges in einer mittigen Lage im Führungskanal ein sich dem elektromagnetischen Feld der Induktoren überlagerndes elektromagnetisches Feld mittels mindestens zwei beiderseits des Metallstranges angeordneter Zusatzspulen erzeugt wird. Des weiteren betrifft die Erfindung eine Vorrichtung zur Schmelztauchbeschichtung eines Metallstranges.

Klassische Metall-Tauchbeschichtungsanlagen für Metallbänder weisen einen wartungsintensiven Teil auf, nämlich das Beschichtungsgefäß mit der darin befindlichen Ausrüstung. Die Oberflächen der zu beschichtenden Metallbänder müssen vor der Beschichtung von Oxidresten gereinigt und für die Verbindung mit dem Beschichtungsmetall aktiviert werden. Aus diesem Grunde werden die Bandoberflächen vor der Beschichtung in Wärmeprozessen in einer reduzierenden Atmosphäre behandelt. Da die Oxidschichten zuvor chemisch oder abrasiv entfernt werden, werden mit dem reduzierenden Wärmeprozess die Oberflächen so aktiviert, dass sie nach dem Wärmeprozess metallisch rein vorliegen.

Mit der Aktivierung der Bandoberfläche steigt aber die Affinität dieser Bandoberflächen für den umgebenden Luftsauerstoff. Um zu verhindern, dass Luftsauerstoff vor dem Beschichtungsprozess wieder an die Bandoberflächen gelangen kann, werden die Bänder in einem Tauchrüssel von oben in das Tauchbeschichtungsbad eingeführt. Da das Beschichtungsmetall in flüssiger Form vorliegt und man die Gravitation zusammen mit Abblasvorrichtungen zur Einstellung der Beschichtungsdicke nutzen möchte, die nachfolgenden Prozesse jedoch eine Bandberührung bis zur vollständigen Erstarrung des Beschichtungsmetalls verbieten, muss das Band im Beschichtungsgefäß in senkrechte Richtung umgelenkt werden. Das geschieht mit einer Rolle, die im flüssigen Metall läuft. Durch das flüssige Beschichtungsmetall unterliegt diese Rolle einem starken Verschleiß und ist Ursache von Stillständen und damit Ausfällen im Produktionsbetrieb.

Durch die gewünschten geringen Auflagedicken des Beschichtungsmetalls, die sich im Mikrometerbereich bewegen können, werden hohe Anforderungen an die Qualität der Bandoberfläche gestellt. Das bedeutet, dass auch die Oberflächen der bandführenden Rollen von hoher Qualität sein müssen. Störungen an diesen Oberflächen führen im allgemeinen zu Schäden an der Bandoberfläche. Dies ist ein weiterer Grund für häufige Stillstände der Anlage.

Um die Probleme zu vermeiden, die im Zusammenhang mit den im flüssigen Beschichtungsmetall laufenden Rollen stehen, hat es Ansätze dazu gegeben, ein nach unten offenes Beschichtungsgefäß einzusetzen, das in seinem unteren Bereich einen Führungskanal zur vertikalen Banddurchführung nach oben aufweist und zur Abdichtung einen elektromagnetischen Verschluss einzusetzen. Es handelt sich hierbei um elektromagnetische Induktoren, die mit zurückdrängenden, pumpenden bzw. einschnürenden elektromagnetischen Wechsel- bzw. Wanderfeldern arbeiten, die das Beschichtungsgefäß nach unten abdichten.

Eine solche Lösung ist beispielsweise aus der EP 0 673 444 B1 bekannt. Einen elektromagnetischen Verschluss zur Abdichtung des Beschichtungsgefäßes nach unten setzt auch die Lösung gemäß der WO 96/03533 bzw. diejenige gemäß der JP 5086446 ein.

Die Beschichtung von nicht ferromagnetischen Metallbändern wird damit zwar möglich, jedoch treten bei den im wesentlichen ferromagnetischen Stahlbändem damit Probleme auf, dass diese in den elektromagnetischen Abdichtungen durch den Ferromagnetismus an die Kanalwände gezogen werden und die Bandoberfläche dadurch beschädigt wird. Weiterhin ist es problematisch, dass das Beschichtungsmetall und das Metallband selber durch die induktiven Felder unzulässig erwärmt werden.

Bei der Lage des durchlaufenden ferromagnetischen Stahlbandes durch den Führungskanal zwischen zwei Wanderfeldinduktoren handelt es sich um ein instabiles Gleichgewicht. Nur in der Mitte des Führungskanals ist die Summe der auf das Band wirkenden magnetischen Anziehungskräfte Null. Sobald das Stahlband aus seiner Mittenlage ausgelenkt wird, gerät es näher an einen der beiden Induktoren, während es sich vom anderen Induktor entfernt. Ursachen für eine solche Auslenkung können einfache Planlagefehler des Bandes sein. Zu nennen wären dabei jegliche Art von Bandwellen in Laufrichtung, gesehen über die Breite des Bandes (Centerbuckles, Quarterbuckles, Randwellen, Flattem, Verdrehen, Crossbow, S-Form etc.). Die magnetische Induktion, die für die magnetische Anziehungskraft verantwortlich ist, nimmt gemäß einer Expotentialfunktion mit dem Abstand vom Induktor in ihrer Feldstärke ab. In ähnlicher Weise nimmt daher die Anziehungskraft mit dem Quadrat der Induktionsfeldstärke mit wachsendem Abstand vom Induktor ab. Für das ausgelenkte Band bedeutet das, dass mit der Auslenkung in die eine Richtung die Anziehungskraft zum einen Induktor expotentiell ansteigt, während die rückholende Kraft vom anderen Induktor expotentiell abnimmt. Beide Effekte verstärken sich von selbst, so dass das Gleichgewicht instabil ist.

Zur Lösung dieses Problems, also zur genauen Lageregelung des Metallstrangs im Führungskanal, geben die DE 195 35 854 A1 und die DE 100 14 867 A1 Hinweise. Gemäß den dort offenbarten Konzepten ist vorgesehen, dass neben den Spulen zur Erzeugung des elektromagnetischen Wanderfeldes zusätzliche Zusatzspulen vorgesehen sind, die mit einem Regelungssystem in Verbindung stehen und dafür Sorge tragen, dass das Metallband beim Abweichen von der Mittellage in diese wieder zurückgeholt wird.

Ein ähnliches Konzept ist auch in der JP 05078802 A offenbart. Dabei sind die Zusatzspulen im Führungskanal unterhalb der Induktoren positioniert.

Andere Lösungen zur möglichst genauen Führung des Metallbandes sind aus der EP 0 855 450 A1, der JP 10046310 A, der WO 02/14572 A1 und der JP 2000 053295 A bekannt.

Bei diesen vorbekannten Lösungsansätzen hat es sich als nachteilig herausgestellt, dass die Effizienz der Regelung nicht ausreicht, um eine stabile Führung des Metallstranges in der Mitte des Führungskanals sicherzustellen. Problematisch kann in diesem Zusammenhang die große Abspannlänge zwischen der unteren Umlenkrolle unter dem Führungskanal und der oberen Umlenkrolle über dem Beschichtungsbad sein, der in einer Produktionsanlage deutlich über 20 m. liegen kann. Dies verstärkt die Notwendigkeit einer effizienten Positionsregelung des Metallbandes im Führungskanal.

Der Erfindung liegt daher die Aufgabe zugrunde, ein Verfahren und eine zugehörige Vorrichtung zum Schmelztauchbeschichten eines Metallstranges zu schaffen, mit dem bzw. mit der es möglich ist, die genannten Nachteile zu überwinden. Die Effizienz der Regelung soll also verbessert werden, wodurch es in einfacherer Weise möglich werden soll, den Metallstrang mittig im Führungskanal zu halten.

Die Lösung dieser Aufgabe durch die Erfindung ist verfahrensgemäß dadurch gekennzeichnet, dass die Stabilisierung der mittigen Lage des Metallstranges im Führungskanal durch die Abfolge der folgenden Schritte in einem geschlossenen Regelkreis erfolgt:
a) Messen der Lage des Metallstranges im Führungskanal;
b) Messen des Induktionsstroms in den Induktoren;
c) Messen des Induktionsstroms in den Zusatzspulen;
d) Einwirken auf den Induktionsstrom in den Zusatzspulen in Abhängigkeit aller in den Schritten a) bis c) gemessenen Parameter, um den Metallstrang in einer mittigen Lage im Führungskanal zu halten,
wobei die Zusatzspulen in Förderrichtung des Metallstranges gesehen innerhalb der Erstreckung der Induktoren angeordnet sind.

Das Erfindungskonzept stellt also darauf ab, dass die drei Größen Lage des Metallstranges im Führungskanal, Induktionsstrom in den lnduktoren und Induktionsstrom in den Zusatzspulen erfasst und bei der Regelung der Lage des Metallstrangs berücksichtigt werden; die Stellgröße des Regelkreises ist dann wiederum der Induktionsstrom in den Zusatzspulen.

Mit dieser Vorgehensweise ist es möglich, sowohl das durch die Induktoren (Hauptspulen) selber erzeugte Magnetfeld als auch das durch die Zusatzspulen hervorgerufene überlagerte magnetische Feld bei der Regelung zu berücksichtigen, so dass sich insgesamt eine Verbesserung der Effizienz der Regelung ergibt.

Eine erste Weiterbildung stellt darauf ab, dass das zur Abdichtung erzeugte elektromagnetische Feld ein mehrphasiges Wanderfeld ist, das durch Anlegen eines Wechselstroms mit einer Frequenz zwischen 2 Hz und 2 kHz erzeugt wird. Alter nativ kann auch ein einphasiges Wechselfeld vorgesehen werden, das durch Anlegen eines Wechselstroms mit einer Frequenz zwischen 2 kHz und 10 kHz erzeugt wird.

Besonders bevorzugt erfolgt die Ermittlung der Lage des Metatlstranges im Führungskanal induktiv.

Um eine möglichst exakte Aufnahme der Bandposition sicherzustellen, sieht eine Weiterbildung vor, dass die Ermittlung der Lage in einem Bereich des Führungskanals erfolgt, in dem keine oder nur eine abgeschwächte Wirkung des magnetischen Feldes der Induktoren und/oder des magnetischen Feldes der Zusatzspulen vorliegt. Alternativ dazu ist es aber auch möglich, dass diese Ermittlung in einem Bereich des Führungskanals erfolgt, in dem eine Wirkung dieser Magnetfelder vorliegt.

Das Messmittel (die Messspulen) zur Ermittlung der Lage des Metallstranges liegt also innerhalb oder außerhalb des Bereichs der elektromagnetischen Elemente, worunter sowohl der Induktor als auch die Zusatzspulen zu verstehen sind.

Möglich ist es insbesondere, dass das. Messmittel im Bereich der Erstreckung des Induktors vor der Zusatzspule angeordnet ist, dass das Messmittel im Bereich der Erstreckung des Induktors neben der Zusatzspule angeordnet ist oder dass das Messmittel außerhalb des Bereichs der Erstreckung des Induktors angeordnet ist. Auch Kombinationen dieser Anordnungen sind möglich.

Die erfindungsgemäße Vorrichtung zur Schmelztauchbeschichtung eines Metallstranges mit mindestens zwei beiderseits des Metallstranges im Bereich des Führungskanals angeordneten Induktoren zur Erzeugung eines elektromagnetischen Feldes zum Zurückhalten des Beschichtungsmetalls im Behälter und mit mindestens zwei beiderseits des Metallstranges angeordneten Zusatzspulen zur Erzeugung eines sich dem elektromagnetischen Feld der Induktoren überlagernden elektromagnetischen Feldes zum Stabilisieren des Metallstranges in einer mittigen Lage im Führungskanal ist gekennzeichnet durch Messmittel zum Messen der Lage des Metallstrangs im Führungskanal, des Induktionsstroms in den Induktoren und des Induktionsstroms in den Zusatzspulen sowie durch Regelungsmittel, die zur Ansteuerung des Induktionsstroms in den Zusatzspulen in Abhängigkeit der gemessenen Parameter geeignet sind, um den Metallstrang in einer mittigen Lage im Führungskanal zu halten, wobei die Zusatzspulen in Förderrichtung des Metallstranges gesehen innerhalb der Erstreckung der Induktoren angeordnet sind.

Mit Vorteil ist das Messmittel für die Erfassung der Lage des Metallstranges im Führungskanal ein induktiver Messaufnehmer.

Ferner kann vorgesehen werden, dass das Messmittel für die Erfassung der Lage des Metallstranges im Führungskanal in Förderrichtung des Metallstranges gesehen innerhalb der Erstreckung der Induktoren angeordnet ist. Genauso ist es aber auch möglich, dass das Messmittel außerhalb der Erstreckung der Induktoren angeordnet ist. In beiden Fällen ist es möglich, dass das Messmittel für die Erfassung der Lage des Metallstranges im Führungskanal in Förderrichtung des Metallstranges gesehen außerhalb der Erstreckung der Zusatzspulen angeordnet ist. Damit wird eine genaue Lageerfassung des Metallstranges sichergestellt.

Schließlich sieht eine Weiterbildung vor, dass mehrere Messmittel für die Erfassung der Lage des Metallstranges im Führungskanal an verschiedenen Stellen in Förderrichtung des Metallstranges gesehen angeordnet sind. Die einzelnen Messmittel können dabei sowohl innerhalb als auch außerhalb der magnetischen Felder von Induktor bzw. Zusatzspule angeordnet werden.

In der Zeichnung ist ein Ausführungsbeispiel der Erfindung dargestellt. Die einzige Figur zeigt schematisch eine Schmelztauch-Beschichtungsvorrichtung mit einem durch diese hindurch geführten Metallstrang.

Die Vorrichtung weist einen Behälter 3 auf, der mit schmelzflüssigem Beschichtungsmetall 2 gefüllt ist. Bei diesem kann es sich beispielsweise um Zink oder Aluminium handeln. Der zu beschichtende Metallstrang 1 in Form eines Stahlbandes passiert den Behälter 3 in Förderrichtung R vertikal nach oben. Es sei an dieser Stelle angemerkt, dass es grundsätzlich auch möglich ist, dass der Metallstrang 1 den Behälter 3 von oben nach unten passiert. Zum Durchtritt des Metallstranges 1 durch den Behälter 3 ist dieser im Bodenbereich geöffnet; hier befindet sich ein übertrieben groß bzw. breit dargestellter Führungskanal 4.

Damit das schmelzflüssige Beschichtungsmetall 2 nicht durch den Führungskanal 4 nach unten abfließen kann, befinden sich beiderseits des Metallstranges 1 zwei elektromagnetische Induktoren 5, die ein magnetisches Feld erzeugen, das im flüssigen Beschichtungsmetall 2 Auftriebskräfte bewirkt, die der Schwerkraft des Beschichtungsmetalls 2 entgegenwirken und damit den Führungskanal 4 nach unten hin abdichten.

Bei den Induktoren 5 handelt es sich um zwei gegenüber angeordnete Wechselfeld- oder Wanderfeldinduktoren, die im Frequenzbereich von 2 Hz bis 10 kHz betrieben werden und ein elektromagnetisches Querfeld senkrecht zur Förderrichtung R aufbauen. Der bevorzugte Frequenzbereich für einphasige Systeme (Wechselfeldinduktoren) liegt zwischen 2 kHz und 10 kHz, der für mehrphasige Systeme (z. B. Wanderfeldinduktoren) zwischen 2 Hz und 2 kHz.

Ziel ist es, den sich im Führungskanal 4 befindlichen Metallstrang 1 so zu halten, dass er möglichst definiert in einer Position, bevorzugt in der Mittenebene 11 des Führungskanals 4, liegt.

Der sich zwischen den beiden gegenüberliegenden Induktoren 5 befindliche Metallstrang 1 wird im allgemeinen beim Anlegen eines elektromagnetischen Feldes zwischen den Induktoren 5 zu dem näher gelegenen Induktor angezogen, wobei die Anziehung mit Annäherung an einen Induktor anwächst, was zu einer hochgradig instabilen Bandmittenlage führt. Damit ergibt sich beim Betrieb der Vorrichtung das Problem, dass der Metallstrang 1 aufgrund der Anziehungskraft der Induktoren 5 nicht frei und mittig durch den Führungskanal 4 zwischen den aktivierten Induktoren laufen kann.

Zur Stabilisierung des Metallstranges 1 in der Mittenebene 11 des Führungskanals 4 sind daher Zusatzspulen 6 beiderseits des Führungskanals 4 bzw. des Metallstranges 1 angeordnet. Diese werden von einem Regelungsmittel 10 so angesteuert, dass die Überlagerung der magnetischen Felder der Induktoren 5 und der Zusatzspulen 6 den Metallstrang 1 stets mittig im Führungskanal 4 hält.

Mittels der Zusatzspulen 6 kann also das magnetische Feld der Induktoren 5 je nach Ansteuerung verstärkt oder abgeschwächt werden (Superpositionsprinzip), ohne dabei die Abdichtbedingung zu verletzen (minimal erforderliche Feldstärke für die Abdichtung). Auf diese Weise kann auf die Lage des Metallstranges 1 im Führungskanal 4 Einfluss genommen werden.

Die Regelungsmittel 10 werden hierfür zunächst mit einem Signal s, s' bzw. s" versorgt, das die Lage des Metallstranges 1 im Führungskanal 4 wiedergibt. Die Lage s, s' bzw. s" wird durch Lagemessmittel 7, 7' bzw. 7" ermittelt, wobei es sich bei diesen um induktive Wegaufnehmer handelt. Die Ermittlung der Position des Metallstranges 1 zwischen den Induktoren 5 im elektromagnetischen Feld erfolgt also induktiv, wobei die Rückkopplungswirkung des Metallstranges 1 im magnetischen Feld genutzt wird.

Die Regelungsmittel 10 werden weiterhin mit den von Strommessmitteln 8 bzw. 9 ermittelten Induktionsströmen in den Induktoren 5 - Strom I_{Ind} - bzw. in den Zusatzspulen 6 - Strom I_{Korr} -versorgt.

Im Regelungsmittel 10 sind Algorithmen hinterlegt, die ausgehend von den drei Parametern Lage s, s' bzw. s" des Metallstranges 1 im Führungskanal, Induktionsstrom I_{Ind} in den Induktoren 5 und Induktionsstrom I_{Korr} in den Zusatzspulen 6 ein neues Stellsignal in Form eines Induktionsstroms I_{Korr} an die Zusatzspulen 6 abgeben. Auf diese Weise wird die Lage des Metallstranges 1 im geschlossenen Regelkreis so gehalten, dass die Lageabweichungen des Metallstranges 1 von der Mittenebene 11 minimal werden, d. h. dass der Wert s, s' bzw. s" möglichst Null wird.

Wie zu sehen ist, wird die Lage s, s' bzw. s" des Metallstranges 1 im Führungskanal 4 mittels der Lagemessmittel 7, 7' bzw. 7" ermittelt, wobei die Lagemessmittel 7 - in-Förderrichtung R betrachtet - oberhalb der Induktoren 5, die Lagemessmittel 7' unterhalb der Induktoren 5 und die Lagemessmittel 7" im Bereich der Induktoren 5 positioniert sind. Vorliegend sind alle drei Lagemessmittel 7, 7' bzw. 7" außerhalb des Bereichs der Zusatzspulen 6 angeordnet. Aus den mittels der Lagemessmittel 7, 7', 7" gemessenen Werten kann im Regelungsmittel 10 ein Mittelwert gebildet werden.

Da es sich bei den Lagemessmitteln 7, 7' bzw. 7" um induktive Wegaufnehmer handelt, soll der Einfluss der magnetischen Felder, die durch die Induktoren 5 und die Zusatzspulen 6 hervorgerufen werden, möglichst gering bleiben. Dies wird durch die Anordnung der Lagemessmittel 7 bzw. 7' außerhalb der Erstrekkung der Induktoren 5 sichergestellt. Allerdings kann - wie in der Figur zu sehen ist - ein Lagemessmittel (im vorliegenden Falle 7") im Bereich der Induktoren 5 positioniert werden.

Wenngleich sich eine Positionierung der Lagemessmittel 7 bzw. 7' außerhalb der Wirkung der Zusatzspulen 6 bewährt hat, können diese also grundsätzlich auch im Wirkungsbereich der Induktoren 5 bzw. der Zusatzspulen 6 angeordnet werden.

### Bezugszeichenliste:

- 1: Metallstrang (Stahlband)
- 2: Beschichtungsmetall
- 3: Behälter
- 4: Führungskanal
- 5: Induktor
- 6: Zusatzspule
- 7: Lagemessmittel
- 7': Lagemessmittel
- 7": Lagemessmittel
- 8: Strommessmittel
- 9: Strommessmittel
- 10: Regelungsmittel
- 11: Mittenebene

- s: Lage des Metallstranges im Führungskanal
- s': Lage des Metallstranges im Führungskanal
- s": Lage des Metallstranges im Führungskanal
- I_{Ind}: Induktionsstrom im Induktor
- Iₖₒᵣᵣ: Induktionsstrom in der Zusatzspule
- R: Förderrichtung

## Patentansprüche

1. Verfahren zur Schmelztauchbeschichtung eines Metallstranges (1), insbesondere eines Stahlbandes, bei dem der Metallstrang (1) vertikal durch einen das geschmolzene Beschichtungsmetall (2) aufnehmenden Behälter (3) und durch einen vorgeschalteten Führungskanal (4) hindurchgeführt wird, wobei zum Zurückhalten des Beschichtungsmetalls (2) im Behälter (3) im Bereich des Führungskanals (4) ein elektromagnetisches Feld mittels mindestens zwei beiderseits des Metallstranges (1) angeordneter Induktoren (5) erzeugt wird und wobei zum Stabilisieren des Metallstranges (1) in einer mittigen Lage im Führungskanal (4) ein sich dem elektromagnetischen Feld der Induktoren (5) überlagerndes elektromagnetisches Feld mittels mindestens zwei beiderseits des Metallstranges (1) angeordneter Zusatzspulen (6) erzeugt wird,
**dadurch gekennzeichnet,**
**dass** die Stabilisierung der mittigen Lage des Metallstranges (1) im Führungskanal (4) durch die Abfolge der folgenden Schritte in einem geschlossenen Regelkreis erfolgt:
a) Messen der Lage (s, s', s") des Metallstranges (1) im Führungskanal (4);
b) Messen des Induktionsstroms (I_{Ind}) in den Induktoren (5);
c) Messen des Induktionsstroms (I_{Korr}) in den Zusatzspulen (6);
d) Einwirken auf den Induktionsstrom (I_{Korr}) in den Zusatzspulen (6) in Abhängigkeit aller in den Schritten a) bis c) gemessenen Parameter (s, l_{Ind}, I_{Korr}), um den Metallstrang (1) in einer mittigen Lage im Führungskanal (4) zu halten,
wobei die Zusatzspulen (6) in Förderrichtung (R) des Metallstranges (1) gesehen innerhalb der Erstreckung der Induktoren (5) angeordnet sind.

2. Verfahren nach Anspruch 1, **dadurch gekennzeichnet, dass** das elektromagnetisches Feld ein mehrphasiges Wanderfeld ist, das durch Anlegen eines Wechselstroms mit einer Frequenz zwischen 2 Hz und 2 kHz erzeugt wird.

3. Verfahren nach Anspruch 1, **dadurch gekennzeichnet, dass** das elektromagnetische Feld ein einphasiges Wechselfeld ist, das durch Anlegen eines Wechselstroms mit einer Frequenz zwischen 2 kHz und.10 kHz erzeugt wird.

4. Verfahren nach einem der Ansprüche 1 bis 3, **dadurch gekennzeichnet, dass** die Ermittlung der Lage (s, s', s") des Metallstranges (1) im Führungskanal (4) induktiv erfolgt.

5. Verfahren nach einem der Ansprüche 1 bis 4, **dadurch gekennzeichnet, dass** die Ermittlung der Lage (s, s', s") in einem Bereich des Führungskanals (4) erfolgt, in dem keine oder nur eine abgeschwächte Wirkung des magnetischen Feldes der Induktoren (5) undloder des magnetischen Feldes der Zusatzspulen (6) vorliegt.

6. Verfahren nach einem der Ansprüche 1 bis 4, **dadurch gekennzeichnet, dass** die Ermittlung der Lage (s, s', s") in einem Bereich des Führungskanals (4) erfolgt, in dem eine Wirkung des magnetischen Feldes der Induktoren (5) und/oder des magnetischen Feldes der Zusatzspulen (6) vorliegt.

7. Vorrichtung zur Schmelztauchbeschichtung eines Metallstranges (1), insbesondere eines Stahlbandes, in der der Metallstrang (1) vertikal durch einen das geschmolzene Beschichtungsmetall (2) aufnehmenden Behälter (3) und durch einen vorgeschalteten Führungskanal (4) hindurchgeführt wird, mit mindestens zwei beiderseits des Metallstranges (1) im Bereich des Führungskanals (4) angeordneten Induktoren (5) zur Erzeugung eines elektromagnetischen Feldes zum Zurückhalten des. Beschichtungsmetalls (2) im Behälter (3) und mit mindestens zwei beiderseits des Metallstranges (1) angeordneten Zusatzspulen (6) zur Erzeugung eines sich dem elektromagnetischen Feld der lnduktoren (5) überlagernden elektromagnetischen Feldes zum Stabilisieren des Metallstranges (1) in einer mittigen Lage im Führungskanal (4),
**gekennzeichnet durch**
Messmittel (7, 7', 7", 8, 9) zum Messen der Lage (s; s', s") des Metallstrangs (1) im Führungskanal (4), des Induktionsstroms (I_{Ind}) in den Induktoren (5) und des Induktionsstroms (Iₖₒᵣᵣ) in den Zusatzspulen (6) sowie **durch** Regelungsmittel (10), die zur Ansteuerung des Induktionsstroms (I_{Korr}) in den Zusatzspulen (6) in Abhängigkeit der gemessenen Parameter (s, s', s", I_{Ind}, I_{Korr}) geeignet sind, um den Metallstrang (1) in einer mittigen Lage im Führungskanal (4) zu halten, wobei die Zusatzspulen (6) in Förderrichtung (R) des Metallstranges (1) gesehen innerhalb der Erstreckung der Induktoren (5) angeordnet sind.

8. Vorrichtung nach Anspruch 7, **dadurch gekennzeichnet, dass** das Messmittel (7, 7', 7") für die Erfassung der Lage (s, s', s") des Metallstranges (1) im Führungskanal (4) ein induktiver Messaufnehmer ist.

9. Vorrichtung nach Anspruch 7 oder 8, **dadurch gekennzeichnet, dass** das Messmittel (7, T, 7") für die Erfassung der Lage (s, s', s") des Metallstranges (1) im Führungskanal (4) in Förderrichtung (R) des Metallstranges (1) gesehen innerhalb der Erstreckung der Induktoren (5) angeordnet ist.

10. Vorrichtung nach Anspruch 7 oder 8, **dadurch gekennzeichnet, dass** das Messmittel (7, 7', 7") für die Erfassung der Lage (s, s', s") des Metallstrariges (1) im Führungskanal (4) in Förderrichtung (R) des Metaltstranges (1) gesehen außerhalb der Erstreckung der Induktoren (5) angeordnet ist.

11. Vorrichtung nach einem der Ansprüche 7 bis 10, **dadurch gekennzeichnet, dass** das Messmittel (7, 7', 7") für die Erfassung der Lage (s, s', s") des Metallstranges (1) im Führungskanal (4) in Förderrichtung (R) des Metallstranges (1) gesehen außerhalb der Erstreckung der Zusatzspulen (6) angeordnet ist.

12. Vorrichtung nach einem der Ansprüche 7 bis 11, **dadurch gekennzeichnet, dass** mehrere Messmittel (7, 7', 7") für die Erfassung der Lage (s, s', s") des Metallstranges (1) im Führungskanal (4) an verschiedenen Stellen in Förderrichtung (R) des Metallstranges (1) gesehen angeordnet sind.

## Claims

1. Method of hot-dip coating a metal strip (1), particularly a steel strip, in which the metal strip (1) is guided vertically through a container (3), which receives the molten coating metal (2), and through an upstream guide channel (4), wherein for restraint of the coating metal (2) in the container (3) an electromagnetic field is generated in the region of the guide channel (4) by means of at least two inductors (5) arranged on either side of the metal strip (1) and wherein for stabilisation of the metal strip (1) in a central position in the guide channel (4) an electromagnetic field, which is superimposed on the electromagnetic field of the inductors (5), is generated by means of at least two additional coils (6) arranged on either side of the metal strip (1), **characterised in that** the stabilisation of the central position of the metal strip (1) in the guide channel (4) is carried out by the sequence of the following steps in a closed regulating loop:
a) measuring the position (s, s', s") of the metal strip (1) in the guide channel (4);
b) measuring the induction current (I_{Ind}) in the inductors (5);
c) measuring the induction current (I_{Korr}) in the additional coils (6);
d) acting on the induction current (I_{Korr}) in the additional coils (6) in dependence on all parameters (s, I_{Ind}, I_{Korr}), which are measured in the steps a) to c), in order to keep the metal strip (1) in a central position in the guide channel (4),
wherein the additional coils (6) are arranged within the length of the inductors (5) as seen in conveying direction (R) of the metal strip (1).

2. Method according to claim 1, **characterised in that** the electromagnetic field is a multi-phase travelling field produced by application of an alternating current with a frequency between 2 Hz and 2 kHz.

3. Method according to claim 1, **characterised in that** the electromagnetic field is a single-phase alternating field which is produced by application of an alternating current with a frequency between 2 kHz and 10 kHz.

4. Method according to one of claims 1 to 3, **characterised in that** determination of the position (s, s', s") of the metal strip (1) in the guide channel (4) is carried out inductively.

5. Method according to one of claims 1 to 4, **characterised in that** determination of the position (s, s', s") in a region of the guide channel (4) is carried out **in that** no or only an attenuated effect of the magnetic field of the inductors (5) and/or of the magnetic field of the additional coils (6) is present.

6. Method according to one of claims 1 to 4, **characterised in that** determination of the position (s, s', s") in a region of the guide channel (4) is carried out **in that** an action of the magnetic field of the inductors (5) and/or of the magnetic field of the additional coils (6) is present.

7. Device for hot-dip coating a metal strip (1), particularly a steel strip, in which the metal strip (1) is guided vertically through a container (3), which receives the molten coating metal (2), and through an upstream guide channel (4), with at least two inductors (5), which are arranged on either side of the metal strip (1) in the region of the guide channel (4), for generating an electromagnetic field for restraint of the coating metal (2) in the container (3) and with at least two additional coils (6), which are arranged on either side of the metal strip (1), for generating an electromagnetic field - which is superimposed on the electromagnetic field of the inductors (5) - for stabilising the metal strip (1) in a central position in the guide channel (4), **characterised by** measuring means (7, 7', 7", 8, 9) for measuring the position (s; s', s") of the metal strip (1) in the guide channel (4), the induction current (I_{Ind}) in the inductors (5) and the induction current (I_{Korr}) in the additional coils (6) as well as through regulating means (10), which are suitable for controlling the induction current (I_{Korr}) in the additional coils (6) in dependence on the measured parameters (s, s', s", I_{Ind}, I_{Korr}) in order to keep the metal strip (1) in a central position in the guide channel (4), wherein the additional coils (6) are arranged within the length of the inductors (5) as seen in the conveying direction (R) of the metal strip (1).

8. Device according to claim 7, **characterised in that** the measuring means (7, 7', 7") for detection of the position (s, s', s") of the metal strip (1) in the guide channel (4) is an inductive measurement pick-up.

9. Device according to claim 7 or 8, **characterised in that** the measuring means (7, 7', 7") for detection of the position (s, s', s") of the metal strip (1) in the guide channel (4) is arranged within the length of the inductors (5) as seen in conveying direction (R) of the metal strip (1).

10. Device according to claim 7 or 8, **characterised in that** the measuring means (7, 7', 7") for detection of the position (s, s', s") of the metal strip (1) in the guide channel (4) is arranged outside the length of the inductors (5) as seen in conveying direction (R) of the metal strip (1).

11. Device according to one of claims 7 to 10, **characterised in that** the measuring means (7, 7', 7") for detection of the position (s, s', s") of the metal strip (1) in the guide channel (4) is arranged outside the length of the additional coils (6) as seen in conveying direction (R) of the metal strip (1).

12. Device according to one of claims 7 to 11, **characterised in that** several measuring means (7, 7', 7") for detection of the position (s, s', s") of the metal strip (1) in the guide channel (4) are arranged at different positions as seen in conveying direction (R) of the metal strip (1).

## Revendications

1. Procédé de revêtement par immersion dans une masse fondue d'un brin métallique (1) en particulier d'une bande d'acier, dans lequel le brin métallique (1) est passé verticalement dans un récipient (3) contenant le métal de revêtement (2) fondu et dans un canal de guidage (4) disposé en amont, où, pour retenir le métal de revêtement (2) dans le récipient (3), un champ électromagnétique est généré au niveau du canal de guidage (4) au moyen d'au moins deux inducteurs (5) disposés des deux côtés du brin métallique (1) et où, pour la stabilisation du brin métallique (1) dans une position centrale du canal de guidage (4), un champ électromagnétique se superposant au champ électromagnétique des inducteurs (5) est généré au moyen d'au moins deux bobines supplémentaires (6) disposées des deux côtés du brin métallique (1), **caractérisé en ce que** la stabilisation de la position centrale du brin métallique (1) dans le canal de guidage (4) est réalisée par la succession des étapes suivantes dans un circuit de régulation fermé :
a) mesure de la position (s, s', s") du brin métallique (1) dans le canal de guidage (4) ;
b) mesure du courant d'induction (I_{lnd}) dans les inducteurs (5);
c) mesure du courant d'induction (I_{Corr}) dans les bobines supplémentaires (6) ;
d) action sur le courant d'induction (I_{Corr}) dans les bobines supplémentaires en fonction de tous les paramètres mesurés dans les étapes a) à c) (s, I_{lnd}, I_{Corr}) afin de maintenir le brin métallique (1) dans une position centrale dans le canal de guidage (4),
les bobines supplémentaires (6) étant disposées, en regardant dans le sens de transport (R) du brin métallique (1), dans la zone des inducteurs (5).

2. Procédé selon la revendication 1, **caractérisé en ce que** le champ électromagnétique est un champ à ondes progressives à plusieurs phases, qui est généré en appliquant un courant alternatif présentant une fréquence entre 2 Hz et 2 kHz.

3. Procédé selon la revendication 1, **caractérisé en ce que** le champ électromagnétique est un champ à ondes progressives à une phase qui est généré en appliquant un courant alternatif présentant une fréquence entre 2 kHz et 10 kHz.

4. Procédé selon l'une quelconque des revendications 1 à 3, **caractérisé en ce que** la détermination de la position (s, s', s") du brin métallique (1) dans le canal de guidage (4) est réalisée par induction.

5. Procédé selon l'une quelconque des revendications 1 à 4, **caractérisé en ce que** la détermination de la position (s, s', s") est réalisée dans une zone du canal de guidage (4) dans laquelle il n'existe pas d'effet ou seulement un effet affaibli du champ magnétique des inducteurs (5) et/ou du champ magnétique des bobines supplémentaires (6).

6. Procédé selon l'une quelconque des revendications 1 à 4, **caractérisé en ce que** la détermination de la position (s, s', s") est réalisée dans une zone du canal de guidage (4) dans laquelle il existe un effet du champ magnétique des inducteurs (5) et/ou du champ magnétique des bobines supplémentaires (6).

7. Dispositif pour le revêtement par immersion dans une masse fondue d'un brin métallique (1), en particulier une bande en acier, dans lequel le brin métallique (1) est passé verticalement dans un récipient (3) contenant le métal de revêtement (2) fondu et dans un canal de guidage (4) disposé en amont, avec au moins deux inducteurs (5) disposés des deux côtés du brin métallique (1) dans la zone du canal de guidage (4) pour générer un champ électromagnétique pour retenir le métal de revêtement (2) dans le récipient (3) et avec au moins deux bobines supplémentaires (6) disposées des deux côtés du brin métallique (1) pour générer un champ électromagnétique se superposant au champ électromagnétique des inducteurs (5) pour la stabilisation du brin métallique (1) dans une position centrale dans le canal de guidage (4), **caractérisé par** des moyens de mesure (7, 7', 7", 8, 9) pour mesurer la position (s, s', s") du brin métallique (1) dans le canal de guidage (4), le courant d'induction (I_{Ind}) dans les inducteurs (5) et le courant d'induction (I_{Corr}) dans les bobines supplémentaires (6) ainsi que par des moyens de régulation (10) qui conviennent pour la commande du courant d'induction (I_{Corr}) dans les bobines supplémentaires (6) en fonction des paramètres mesurés (s, s', s", I_{Ind}, I_{Corr}), afin de maintenir le brin métallique (1) dans une position centrale dans le canal de guidage (4), les bobines supplémentaires (6) étant disposées, en regardant dans le sens de transport (R) du brin métallique, dans la zone des inducteurs (5).

8. Dispositif selon la revendication 7, **caractérisé en ce que** le moyen de mesure (7, 7', 7") pour déterminer la position (s, s', s") du brin métallique (1) dans le canal de guidage (4) est un capteur de mesure par induction.

9. Dispositif selon la revendication 7 ou 8, **caractérisé en ce que** le moyen de mesure (7, 7', 7") pour déterminer la position (s, s', s") du brin métallique (1) dans le canal de guidage (4) est disposé, en regardant dans le sens du transport (R) du brin métallique (1), dans la zone des inducteurs (5).

10. Dispositif selon la revendication 7 ou 8, **caractérisé en ce que** le moyen de mesure (7, 7', 7") pour la détermination de la position (s, s', s") du brin métallique (1) dans le canal de guidage (4) est disposé, en regardant dans le sens de transport (R) du brin métallique (1), en dehors de la zone des inducteurs (5).

11. Dispositif selon l'une quelconque des revendications 7 à 10, **caractérisé en ce que** le moyen de mesure (7, 7', 7") pour la détermination de la position (s, s', s") du brin métallique (1) dans le canal de guidage (4) est disposé, en regardant dans le sens de transport (R) du brin métallique (1), en dehors de la zone des bobines supplémentaires (6).

12. Dispositif selon l'une quelconque des revendications 7 à 11, **caractérisé en ce que** plusieurs moyens de mesure (7, 7', 7") pour la détermination de la position (s, s', s") du brin métallique (1) dans le canal de guidage (4) sont disposés, en regardant dans le sens de transport (R) du brin métallique, en plusieurs endroits.
